# EUROPÄISCHE PATENTSCHRIFT

(11) **EP 0 937 858 B1**
(45) Veröffentlichungstag und Bekanntmachung des Hinweises auf die Patenterteilung: **22.08.2001**
(21) Anmeldenummer: 99103037.0
(22) Anmeldetag: 16.02.1999
(51) Int. Cl.: E06B 9/11, E06B 9/62

(54) **Rolladen für Möbel**
Roller shutter for furniture
Volet roulant pour meubles

(30) Priorität: 18.02.1998 DE 29802770 U
(43) Veröffentlichungstag der Anmeldung: 25.08.1999
(73) Patentinhaber: REHAU AG + Co, 95111 Rehau (DE)
(72) Erfinder: Bräuer, Stefan c/o REHAU AG + Co., 95111 Rehau (DE)

(56) Entgegenhaltungen:
- DE-U- 29 618 802
- US-A- 5 207 259

## Beschreibung

Die Erfindung betrifft einen Rolladen für Stauöffnungen in Kastenmöbeln mit einer Vielzahl von aneinandergelenkten Rolladenprofilen, die in seitlichen Profilführungsschienen geführt sind, wobei in den Rolladenantrieb ein Gewichtsausgleich eingesetzt ist, der ein ungewolltes Zu- und Auffahren des Rolladens verhindert, wobei dieser Gewichtsausgleich über ein durchlaufendes Seil erfolgt, das mit seinen freien Ende an dem Rolladen befestigt ist und über wenigstens zwei Umlenkungen geführt ist, wobei zwischen den Umlenkungen der Gewichtsausgleich angeordnet ist, welcher gegenüber der am Seil abgenommenen Kraft ein Vielfaches an Bewegungskraft federnd aufnimmt und wobei der Aufbau aus Seil, Umlenkungen und Gewichtsausgleich am oberen Rand der durch den Rolladen abzudeckenden Stauöffnung geführt ist.

In DE 296 18 802 U ist ein gattungsgemäßer Rolladen beschrieben. Hierbei handelt es sich um ein Rolladensystem für Möbelöffnungen, wobei beim Öffnen der Rolladen nicht aufgewickelt, sondern hinter die Schrankrückwand geführt wird. Dadurch geht in der Schrankhöhe kein Platz verloren. Die Mimik für den Gewichtsausgleich hat eine Doppelfunktion, d. h., bei halboffenem Rolladen besteht Gleichgewicht und davon ausgehend wird eine ansteigende Kraft zum Gewichtsausgleich für das Schließen wie für das Öffnen notwendig.

Bei der Öffnungsbewegung wird anstelle der bekannten Kombination Rollfeder-Seilspule ein durchgehendes Seil über Umlenkrollen beruhend auf dem Flaschenzugprinzip eingesetzt. Dabei ist die Druckfeder zwischen den Seilflaschen montiert und bringt ein Vielfaches gegenüber der am Seil abgenommenen Kraft - entsprechend der Kraft-Weg-Gleichung-auf. Die Seilanbindung an den Rolladen ist so gewählt, daß diese sich bei halboffener bzw. halbgeschlossener Stellung auf der Höhe des Seilausganges, also in der Stellung mit der geringsten Seilspannung befindet. In dieser Stellung kommt es dann zum Seilumschlag, d. h., beim vollständigen Öffnen bzw. beim vollständigen Schließen steigt die Seilspannung bis zur maximalen Kraft an.

Der Vorteil ist, daß durch die Verwendung von nur einem Seil für zwei Anbindungen sich für diese beiden Anbindungen jeweils die gleiche Zugkraft selbständig einstellt, so daß sie nicht eingestellt werden muß.

Das bekannte Rolladensystem offenbart jedoch in der Praxis einige Schwachpunkte. Durch den außermittigen Schnuransatz kann es zum Abkippen des Rolladenprofiles kommen, an dem die Schnuranbindung realisiert wurde. Dieses Abkippen des Profiles ist in der Gesamtoptik des Rolladensystemes weitaus sichtbar und stört das einheitliche Gesamtbild maßgeblich. Des weiteren kommt es im Bereich der Schnuranbindung, bedingt durch eine ungenügende Steifigkeit der Einzelprofile, zu einer Durchbiegung der Rolladenprofile. Diese führt zu uneinheitlichen Spaltbildungen zwischen den Einzelprofilen im Bereich oberhalb und unterhalb der Schnuranbindung. Die Einzelprofile oberhalb der Schnuranbindung werden zusammengedrückt und die Profile unterhalb der Schnuranbindung können frei hängen.

Hier setzt die Erfindung ein, die es sich zur Aufgabe gestellt hat, die Durchbiegung und die uneinheitliche Spaltbildung zwischen den Einzelprofilen zu beseitigen und somit ein einheitliches Gesamtbild des Rolladensystemes zu schaffen.
Erfindungsgemäß wird dazu vorgeschlagen, daß wenigstens ein Befestigungspunkt des Seils am Griffleistenprofil liegt, daß im Bereich des Rolladenprofils mit der geringsten Seilspannung wenigstens eine Ringöse angeordnet ist, welche das Seil bei der Öffnungsbewegung des Rolladens bis zu den Umlenkungen durchläuft und daß bei weiterer Öffnungsbewegung die Ringöse das Seil als Eilschlaufe in kraftschlüssiger Verbindung zur Griffleiste mitnimmt.

Bei dem erfindungsgemäßen Rolladen wird das Seil direkt an der Griffleiste, die aufgrund ihrer Geometrie eine höhere Steifigkeit aufweist, angebunden und somit können sich die Einzelprofile nicht mehr durchbiegen.

Im Bereich des Rolladenprofils, welches sich im gewichtsmäßig austariertem Öffnungszustand auf der Höhe der Gewichtsausgleichmechanik befindet, ist wenigstens eine Ringöse angeordnet.

Diese nimmt das Seil nach Passieren in rückwärtiger Richtung als Eilschlaufe in kraftschlüssiger Verbindung zur Griffleiste mit.

In einer weiteren vorteilhaften Ausführungsform ist zwischen dem Griffleistenprofil und der Ringöse ein Klemmelement am Seil angeordnet.
Dieses Klemmelement, welches beispielsweise ein Formteil bzw. ein Seilknoten und dergleichen sein kann, ist bei geschlossenem Rolladen sowohl von dem Griffleistenprofil als auch von der Ringöse beabstandet.
Beim Öffnen des erfindungsgemäßen Rolladens reduziert sich, bedingt durch die unterschiedlichen Radien der das Seil übermittelnden Umlenkungen und des in den Profilführungsschienen verlaufenden Rolladens, der Abstand zwischen dem Klemmelement und der Ringöse.
Hat die Ringöse den Punkt erreicht, indem der Rolladen von der vertikalen in eine horizontale Bewegung übergeht, ist das Klemmelement kraftschlüssig mit der Ringöse verbunden, so daß das Seil als Eilschlaufe in kraftschlüssiger Verbindung zum Griffleistenprofil mitgenommen wird.
Vorteilhaft ist bei dieser Ausführungsform, daß die Reibungskräfte beim Öffnen und Schließen des erfindungsgemäßen Rolladens minimiert werden können. Dies führt zu einer leichteren und weniger kraftaufwendigen Handhabung für den Nutzer.
Ein weiterer Vorteil wird darin gesehen, daß der Verschleiß insbesondere des Seiles stark reduziert werden kann. Hierdurch wird die Lebensdauer des Seiles und damit die Funktionsfähigkeit des gesamten Schrankes entscheidend verlängert, da im Extremfall das Seil bei hoher Beanspruchung reißen kann.

In der Zeichnung sind Ausführungsbeispiele des erfindungsgemäßen Rolladens schematisch dargestellt, es zeigt:
- Figur 1:: die Vorderansicht des Rolladens mit angedeutetem Bewegungsmechanismus
- Figur 2:: eine Schnittdarstellung.

Figur 1 zeigt den Rolladen 1 im Kastenmöbel 2, wobei in die Seitenwände 21, 22 die Führungsnuten 211, 221 für die seitlichen Enden der Rolladenprofile eingelassen sind.

Oberhalb der Rolladenprofile ist das rohrförmige Führungselement 3 angordnet, welches an seinen freien Enden durch eine Abdeckung 31, 32 verschlossen ist. Die Abdeckung 31, 32 hat jeweils eine Öffnung 311, 321, durch welche ein Seil 7 läuft. Die in Figur 2 einseitig gezeigte Abdeckung 31 mit der Öffnung 311 verschließt mit der Abdeckung 32 spiegelbildlich auch das andere Ende des rohrförmigen Führungselementes 3.

Das Seil 7 ist seinerseits am linken freien Ende des Griffleistenprofiles 9 angelenkt. Es läuft ausgehend von Griffleistenprofil 9 durch die Ringöse 8, welche einerseits am linken freien Ende des Rolladenstabes 11 befestigt ist, durch die Öffnung 311 der Abdeckung 31 in das Innere des rohrförmigen Führungselementes 3. Innerhalb dieses Führungselementes 3 sind zwei Umlenkungen 4, 5 gelagert, zwischen denen eine Feder 6 angeordnet ist. Zwischen den Umlenkungen 4, 5 verläuft das Seil 7 in einer Rollenführung nach dem Flaschenzugprinzip. Das Seil 7 läuft dann durch die Öffnung 321 der Abdeckung 32 aus dem rohrförmigen Führungselement 3 heraus, durchläuft die Ringöse 81, welche am rechten freien Ende des Rolladenstabes 11 befestigt ist, und wird am rechten freien Ende des Griffleistenprofiles 9 befestigt. Der Rolladenstab 11 bezeichnet die Mitte des Rolladens, in der dieser sich bei halber Öffnung in der Stellung mit der geringsten Seilspannung befindet.

Aus Figur 2 wird ersichtlich, daß der Rolladen 1 über die Tiefe des Schrankes 2 an der hinteren Rückwand geführt ist. Am Griffleistenprofil 9 ist der Festpunkt des Seiles 7, welches durch die Ringöse 8, die am Rolladenprofil 11 befestigt ist, in das freie Ende 31 des rohrförmigen Führungselementes 3 verläuft. Am Einlauf zur hinteren Aufnahmekammer 23 für den Rolladen 1 ist am freien Ende 251 der Abdeckwand 25 die Seilumlenkung 26 angeordnet.

Über diese Seilumlenkung 26 verläuft das Seil 7 beim Öffnen des Rolladens 1 in einer Richtung und beim Schließen des Rolladens 1 in der anderen Richtung.
Das Klemmelement 100 ist zwischen dem Griffleistenprofil 9 und der Ringöse 8 am Seil 7 dargestellt.
Wenn beim Öffnen des Rolladens die Ringöse 8 den Punkt überschreitet, an dem der Rolladen 1 von der vertikalen in eine horizontale Bewegung übergeht, die in etwa bei der Abdeckung 31 liegt, ist das Klemmelement 100 kraftschlüssig mit der Ringöse 8 verbunden.

## Patentansprüche

1. Rolladen (1) für Stauöffnungen in Kastenmöbeln (2) mit einer Vielzahl von aneinandergelenkten Rolladenprofilen, die in seitlichen Profilführungsschienen geführt sind, wobei in den Rolladenantrieb ein Gewichtsausgleich eingesetzt ist, der ein ungewolltes Zu- und Auffahren des Rolladens verhindert, wobei dieser Gewichtsausgleich über ein durchlaufendes Seil (7) erfolgt, das mit seinen freien Ende an dem Rolladen befestigt ist und über wenigstens zwei Umlenkungen (4,5) geführt ist, wobei zwischen den Umlenkungen (4,5) der Gewichtsausgleich angeordnet ist, welcher gegenüber der am Seil (7) abgenommenen Kraft ein Vielfaches an Bewegungskraft federnd aufnimmt, und wobei der Aufbau aus Seil (7), Umlenkungen (4,5) und Gewichtsausgleich am oberen Rand der durch den Rolladen (1) abzudeckenden Stauöffnung geführt ist,
dadurch gekennzeichnet,
daß wenigstens ein Befestigungspunkt des Seiles (7) am Griffleistenprofil (9) liegt, daß im Bereich des Rolladenprofils (11) mit der geringsten Seilspannung wenigstens eine Ringöse (8, 81) angeordnet ist, welche das Seil (7) bei der Öffnungsbewegung des Rolladens (1) bis zu den Umlenkungen (4, 5) durchläuft und daß bei weiterer Öffnungsbewegung die Ringöse (8, 81) das Seil (7) als Eilschlaufe in kraftschlüssiger Verbindung zum Griffleistenprofil (9) mitnimmt.

2. Rolladen nach Anspruch 1, dadurch gekennzeichnet, daß zwischen dem Griffleistenprofil (9) und der Ringöse (8, 81) wenigstens ein Klemmelement (100) am Seil (7) angeordnet ist.

3. Rolladen nach Anspruch 1, dadurch gekennzeichnet, daß das Klemmelement (100) ein Formteil, ein Seilknoten und dergleichen ist.

## Claims

1. A roller shutter (1) for storage openings in cabinets (2) with a plurality of adjacently hinged roller shutter profiles, which are guided in lateral, profile guide rails, a counterweight being inserted into the roller shutter drive mechanism to prevent unwanted raising and lowering of the roller shutter, this counterweight being effected via a continuous cord (7) attached at its free ends to the roller shutter and guided over at least two pulleys (4, 5), the counterweight being disposed between the pulleys (4, 5) absorbing many times its weight in motive force with respect to the force on the cord (7) via spring action, and the construction consisting of the cord (7), pulleys (4, 5), and the counterweight being guided at the upper border of the storage opening to be covered by the roller shutter (1),
is characterized in that at least one attachment point of the cord (7) lies on the handle profile (9), in that at least one ring eyelet (8, 81) is disposed in the region of the roller shutter profile (11) under the lowest cord tension, the cord (7) passing through said eyelet up to the pulleys (4, 5) during the opening movement of the roller shutter (1), and in that, upon further opening movement, the ring eyelet (8, 81) carries the cord (7) along as a loop to interlocking connection with the handle profile (9).

2. A roller shutter according to Claim 1 characterized in that, between the handle profile (9) and the ring eyelet (8, 81), at least one clamping element (100) is disposed on the cord (7).

3. A roller shutter according to Claim 1 characterized in that the clamping element (100) consists of a molded piece, a cord knot, and the like.

## Revendications

1. Rideau d'armoire (1) pour ouvertures de rangement dans les mobiliers caissons (2) comportant une multitude de profilés rideaux articulés les uns par rapport aux autres et guidés dans des glissières latérales, un mécanisme d'équilibrage étant mis en place dans le système d'entraînement des rideaux, empêchant toute fermeture et ouverture intempestive du rideau, ce mécanisme d'équilibrage étant constitué d'un câble continu (7) dont les extrémités libres sont fixées au rideau, câble guidé par au moins deux renvois (4, 5), le mécanisme d'équilibrage disposé entre les renvois (4, 5) absorbant de façon élastique un multiple de la force de mouvement par rapport à la force exercée par le câble (7), la structure constituée du câble (7), des renvois (4, 5) et du mécanisme d'équilibrage étant guidée sur le bord supérieur de l'ouverture de rangement à masquer par le rideau (1),
caractérisé en ce que
au moins un point de fixation du câble (7) se trouve sur le profilé de la poignée (9), en ce que au moins un anneau circulaire (8, 81) est disposé dans la zone du profilé du rideau (11) où la tension du câble est la plus faible, traversé par le câble (7) au cours du mouvement d'ouverture du rideau (1) jusqu'aux renvois (4, 5), et en ce que, lorsque le mouvement d'ouverture se poursuit, les anneaux (8, 81) entraînent le câble (7) par adhérence en boucle dynamique par rapport au profilé de la poignée (9).

2. Rideau d'armoire selon revendication 1, caractérisé en ce qu'au moins un élément de blocage (100) est disposé sur le câble (7) entre le profilé de la poignée (9) et l'anneau circulaire (8, 81).

3. Rideau d'armoire selon revendication 1, caractérisé en ce que l'élément de blocage (100) est une pièce de forme, un noeud du câble ou équivalent.
